# EUROPÄISCHE PATENTSCHRIFT

(11) **EP 0 903 966 B1**
(45) Veröffentlichungstag und Bekanntmachung des Hinweises auf die Patenterteilung: **16.04.2003**
(21) Anmeldenummer: 97116290.4
(22) Anmeldetag: 18.09.1997
(51) Int. Cl.: H05B 37/02, H05B 41/36

(54) **Beleuchtungssystem**
Lighting system
Système d'éclairage

(43) Veröffentlichungstag der Anmeldung: 24.03.1999
(73) Patentinhaber: CEAG Sicherheitstechnik GmbH, 59494 Soest (DE)
(72) Erfinder: Scharfenberg, Manfred, 59425 Unna (DE)
(74) Vertreter: Grünecker, Kinkeldey, Stockmair & Schwanhäusser Anwaltssozietät

(56) Entgegenhaltungen:
- EP-A- 0 689 373
- DE-A- 19 529 750
- GROLL R: "ELEKTRONISCHE VORSCHALTGERAETE - INTEGRATION IN DIE GEBAEUDESYSTEMTECHNIK" ELEKTROTECHNISCHE ZEITSCHRIFT - ETZ, Bd. 114, Nr. 23/24, 1.Dezember 1993, Seiten 1456-1458, 1460/1461, XP000423830

## Beschreibung

Die vorliegende Erfindung betrifft ein Beleuchtungssystem mit wenigstens einer mit einer zentralen Einrichtung verbundenen Leuchte, die zumindest eine Lichtquelle und ein dieser zugeordnetes elektrisches Steuergerät aufweist, welches mit einem Steuereingang zur Steuerung eines Beleuchtungsniveaus der Lichtquelle ausgebildet ist

Solche Beleuchtungssysteme sind aus der Praxis vielfach bekannt. Sie werden beispielsweise in öffentlichen Gebäuden, Büros, Werkhallen, Hotels, Restaurants oder dergleichen angeordnet. Sie dienen zur ausreichenden Beleuchtung dieser Gebäude. Die Leuchten können an Decken oder Wänden der Gebäude sowohl im Inneren als auch außerhalb der Gebäude angeordnet sein.

Heutzutage werden in der Regel aus ökonomischen und ökologischen Gründen Leuchten verwendet, die wenigstens eine Lichtquelle mit dieser zugeordnetem elektrischen Steuergerät aufweisen, wobei durch das elektrische Steuergerät (bekannt als elektronisches Vorschaltgerät EVG) die Beleuchtungseffektivität der Lichtquelle, das heißt das Verhältnis von Lichtstrom zu verbrauchter Energie, gegenüber früher bekannten Lichtquellen erheblich verbessert ist. Solche Lichtquellen mit Steuergerät sind beispielsweise Halogenlampen, Leuchtstofflampen, Natriumdampgampen oder dergleichen. Das jeweilige Steuergerät weist dabei einen Steuereingang auf, durch den ein Beleuchtungsniveau der Lichtquelle beispielsweise zum Dimmen der Lichtquelle gesteuert werden kann.

In diesem Zusammenhang ist zu beachten, daß bei der Vielzahl unterschiedlicher Typen von Lichtquellen entsprechend unterschiedliche Typen von Steuergeräten eingesetzt werden, die an den Typ der Lichtquelle, deren Leistungsverbrauch, deren maximalem Lichtstrom usw. angepaßt sind. Weiterhin können die Steuergeräte sowohl außerhalb der Lichtquelle als auch beispielsweise in derem Schraubfuß oder anderen Kontaktelementen angeordnet sein.

Wegen der Vielzahl von Lichtquellen und zugeordneten elektrischen Steuergeräten muß eine entsprechende Anpassung bezüglich der jeweiligen Leuchte in dem Beleuchtungssystem erfolgen. Dies gilt insbesondere bei einer zusätzlichen automatischen Überwachungsfunktion bei Notlichtbetrieb der Leuchten. Diese Anpassung führt zu erhöhten Kosten und einer aufwendigen Logistik bei der Installation und beim Betrieb des Beleuchtungssystems.

Der vorliegenden Erfindung liegt daher die Aufgabe zugrunde, ein Beleuchtungssystem mit den Merkmalen des Oberbegriffs des Anspruchs 1 dahingehend zu verbessern, daß in vereinfachter Weise alle im Beleuchtungssystem eingesetzten Typen von Leuchten gesteuert und überwacht werden können.

Zur Lösung dieser Aufgabe zeichnet sich das eingangs genannte Beleuchtungssystem dadurch aus, daß jeder Leuchte ein Überwachungsadaptermodul zugeordnet ist, welches zwischen dem Steuereingang des Steuergeräts und einer mit der Zentraleinrichtung verbundenen Datenleitung verschaltet ist.

Durch das Überwachungsadaptermodul werden die Steuer- und Überwachungssignale zwischen Zentraleinrichtung und jeweiliger Leuchte derartig adaptiert, daß die Zentraleinrichtung gleichartig aufgebaute Steuersignale an jede Leuchte übermitteln kann, die dort durch das Überwachungsadaptermodul an den entsprechenden Leuchtentyp mit spezifischer Lichtquelle und Steuergerät angepaßt werden, und gleichzeitig Signale von der jeweiligen Leuchte zur Überwachung des Beleuchtungssystems durch die Zentraleinrichtung von dem Überwachungsadaptermodul entsprechend zum Lesen durch die Zentraleinrichtung aufbereitet werden. Das Überwachungsadaptermodul ist dabei so ausgebildet, daß nur ein Modul für alle verschiedenen Leuchtentypen eingesetzt wird und die Adaption der Signale für jeden Leuchtentyp möglich ist. Die Übermittlung der Signale erfolgt dabei zwischen der mit der Zentraleinrichtung verbundenen Datenleitung und dem Steuereingang des Steuergeräts. Mittels dieses Steuereingangs kann insbesondere das Beleuchtungsniveau der Lichtquelle gesteuert von der Zentraleinrichtung erhöht oder gesenkt werden, wobei der Lichtstrom der Lichtquelle beispielsweise zwischen 1 und 100% geregelt werden kann. Es kann der Lichtstrom jeder Leuchte individuell oder bei allen Leuchten gleich von der Zentrale gesteuert werden.

Durch die Zentraleinrichtung ist auf diese Weise beispielsweise ein Dimmen der Leuchte oder der Leuchten des Beleuchtungssystems tageslichtabhängig möglich. Weiterhin kann ein für einen Notlichtbetrieb erforderlicher Lichtstrom von der Zentraleinrichtung individuell für jede Notleuchte eingestellt werden. Auch ein Austausch von Informationen in umgekehrter Richtung ist beispielsweise zur zentralen Kontrolle der Funktionen von Lichtquellen und Steuergeräten im Normal- und Notbetrieb möglich. Gleichzeitig kann auch die Betriebsdauer einer jeden Leuchte von der Zentraleinrichtung über das Überwachungsadaptermodul registriert werden.

Elektrische Steuergeräte der eingangs genannten Art sind an sich bekannt. Beispielsweise kann ein solches elektrisches Steuergerät ein elektronischer Transformator sein, der insbesondere für Niedervolt-Halogenlampen verwendet wird. Bei einem bevorzugten Ausführungsbeispiel kann das elektrische Steuergerät ein elektronisches Vorschaltgerät sein, das insbesondere bei Gasentladungslampen und dergleichen eingesetzt wird.

Bei dem erfindungsgemäßen Beleuchtungssystem kann außerdem jede oder können zumindest einige der Leuchten über einen Lichtsensor und/oder ein Tageslichtmeßgerät und/oder eine Fernsteuerung und/oder einen Bewegungssensor und/oder weitere Sensoren oder dergleichen verfügen. Mittels eines Bewegungssensors kann-beispielsweise die entsprechende Leuchte bei Anwesenheit einer Person in dem vom Bewegungssensor erfaßten Bereich in ihrem Lichtstrom erhöht werden, während sie bei Abwesenheit einer solchen Person beispielsweise im Notlichtbetrieb arbeitet

Das Überwachungsadaptermodul kann beispielsweise von außen an der Leuchte angeordnet werden, wobei es entsprechend zwischen Datenleitung und Steuereingang des Steuergeräts der Leuchte verschaltet wird. Auf diese Weise kann auch nachträglich ein schon bestehendes Beleuchtungssystem mit den Überwachungsadaptermodulen ausgestattet werden. Um das Überwachungsadaptermodul einfacher zusammen mit der Leuchte handhaben zu können und gleichzeitig das Modul vor Sicht oder Kontakt zu schützen, kann dieses innerhalb der Leuchte angeordnet sein. Die Anordnung innerhalb der Leuchte kann dabei so erfolgen, daß das Überwachungsadaptermodul nur innerhalb der Leuchtenabdeckung oder -verkleidung oder auch in direkter Nachbarschaft zum elektrischen Steuergerät beziehungsweise zur Lichtquelle angeordnet ist. Dabei kann die Anordnung des Überwachungsadaptermoduls bereits beim Hersteller der Leuchte oder auch nachträglich bei der Installation des Beleuchtungssystems erfolgen.

Um die Leuchte und insbesondere das Überwachungsadaptermodul in einfacher Weise mit der Datenleitung verbinden zu können, kann das Übetwachungsadaptermodul eine Datenleitungschnittstelle aufweisen. Diese kann hardware- oder softwaremäßig an die jeweilige Datenleitung angepaßt werden.

Um beispielsweise das Überwachungsadaptermodul über einen entsprechenden Netzanschluß der Leuchte versorgen zu können, kann das Überwachungsadaptermodul eine Leitungsverbindung zwischen dem Netzanschluß der Leuchte und einer Netzzuleitung des Steuergerätes aufweisen.

In diesem Zusammenhang ist es als vorteilhaft zu betrachten, wenn diese Leistungsverbindung unterbrechbar ist. Die Leitungsunterbrechung kann dabei von der Zentraleinrichtung oder einer ihr untergeordneten dezentralen Einrichtung gesteuert werden. Dies dient beispielsweise zum Ermöglichen unterschiedlicher Schaltungsarten der verschiedenen Leuchten, wobei eine gewisse Anzahl von Leuchten in Bereitschaftsschaltung und andere Leuchten in Dauerschaltung geschaltet sind. In einer solchen Bereitschaftsschaltung leuchtet die Lichtquelle beispielsweise nur bei Netzausfall und bei Dauerschaltung leuchtet die Lichtquelle bei Netz- und Notbetrieb. Weitere Schaltungsarten sind denkbar, wie beispielsweise ein Schalten der Leuchten zur Fluchtweglenkung. Dabei werden nur Leuchten entlang eines aktuell verfügbaren Fluchtweges betrieben, um beispielsweise in einem Notfall ein Gebäude in relativ einfacher und sicherer Weise zu evakuieren.

Weiterhin können die Leuchten mittels der Leitungsunterbrechung so betrieben werden, daß sie beispielsweise in Abhängigkeit zur Nutzung des Gebäudes von der Zentraleinrichtung geschaltet werden. Ein Beispiel für eine solche Schaltung ist eine Nachtwächterbeleuchtung, bei der nur definierte Leuchten in Fluren und Treppenhäusern eingeschaltet werden. Eine weitere Schaltung ergibt sich dadurch, daß alle Leuchten bei einer erforderlichen Evakuierung des Gebäudes eingeschaltet werden oder Leuchten während einer Vorführung in Kinos oder Theatern dunkel geschaltet werden.

Um den Aufbau der Leuchte zu vereinfachen und die Leitungsunterbrechung nicht durch eine zusätzliche Verbindung zur Zentraleinrichtung oder einer ihr untergeordneten dezentralen Einrichtung aufwendiger und kostenintensiver zu gestalten, kann der Leitungsverbindung wenigstens ein steuerbarer Unterbrechungsschalter zugeordnet sein, der vorzugsweise ein elektrisch steuerbares Relais aufweist. Der Unterbrechungsschalter beziehungsweise dessen Relais können von der Zentraleinrichtung direkt, aber bevorzugt von dem Überwachungsadaptermodul betätigt werden. Dieses verfügt hierzu über wenigstens einen Steuerungsbaustein mit Steuerausgängen zumindest zum Unterbrechungsschalter beziehungsweise Relais und zum Steuereingang des Steuergeräts sowie einen Eingang zur Verbindung mit der Datenleitungsschnittstelle. Der Steuerungsbaustein kann in verschiedener Weise realisiert werden. Beispielsweise kann ein entsprechender Schaltkreis in dem Überwachungsadaptermodul die Steuerungsfunktion übernehmen oder die Steuerung erfolgt durch einen im Überwachungsadaptermodul angeordneten Mikroprozessor oder sogenannten Asic.

Da außer unterschiedlichen Typen von Leuchten auch unterschiedliche Typen von Datenleitungen beziehungsweise Datenbussystemen im Einsatz sind, kann vorteilhafterweise die Datenleitungsschnittstelle eine Multifunktionsschnittstelle sein, die beispielsweise softwaremäßig an unterschiedliche aber in der Regel normierte Datenbussysteme anpaßbar ist.

In diesem Zusammenhang sei angemerkt, daß auch Beleuchtungssysteme im Einsatz sind, wo die Übertragung von Signalen zwischen Zentraleinrichtung und den Leuchten über die Netzleitung erfolgt. Auch in diesem Fall ist die Erfindung einsetzbar, wobei hierzu die Datenleitungsschnittstelle des Überwachungsadaptermoduls mit der Netzleitung als Datenleitung verschaltet sein kann. Dabei kann die Datenleitungsschnittstelle beziehungsweise das Überwachungsadaptermodul hardware- oder softwaremäßig über zusätzliche Mittel zur Trennung und Aufbereitung der auf der Netzspannung aufmodulierten Informationssignale verfügen.

Um eine erhöhte Beleuchtungseffektivität der Leuchten zu erhalten, kann das elektrische Steuergerät ein Hochfrequenz-Steuergerät sein. Durch dieses kann beispielsweise eine Leuchtstofflampe bei Frequenzen von 10 kHz und mehr betrieben werden. Gleichzeitig wird durch diesen Hochfrequenzbetrieb die Lebensdauer der Lichtquelle erheblich verlängert.

Um auch bei einem Netzausfall das Beleuchtungssystem zumindest einige von dessen Leuchten weiter betreiben zu können, kann das elektrische Steuergerät mit einer Notversorgungsspannungsquelle insbesondere zur Notbeleuchtung verbindbar sein. Eine solche Notversorgungsspannungsquelle kann ein zentrales oder dezentrales Batteriesystem zur Gleichspannungsversorgung der Leuchten sein. Bei einem Zentralbatteriesystem kann dies Teil der Zentraleinrichtung sein.

Um in vereinfachter Weise zwischen Zentraleinrichtung oder dieser untergeordneten dezentralen Einrichtungen und einer Leuchte Informationen austauschen zu können, ist es von Vorteil, wenn jede Leuchte über eine spezifische Adresse verfügt. Diese kann beispielsweise manuell an der Leuchte oder automatisch durch Adressierung jeder Leuchte von der Zentraleinrichtung zugeordnet werden. Eine entsprechende Adressiereinrichtung zur manuellen Adressierung beziehungsweise ein Adressenspeicher zur automatischen Adressierung kann erfindungsgemäß Teil des Überwachungsadaptermoduls sein. Dabei ist bevorzugt, wenn die Adressierung der jeweiligen Leuchte in Eigenzuordnung einer Adresse erfolgt Dies ist beispielsweise dadurch realisierbar, daß die Zentraleinrichtung Adreßsignale über die Datenleitung überträgt und eine noch nicht adressierte Leuchte sich eins dieser Adressensignale als Eigenadresse zuordnet und diese Zuordnung der Zentraleinrichtung mitteilt.

Um eine vereinfachte Verbindung der verschiedenen Leuchten mit Netzleitung und Datenleitung zu ermöglichen, können eine Vielzahl von Leuchten mit jeweils zugeordnetem Überwachungsadaptermodul parallel bezüglich der Netzleitung und/oder der Datenleitung verschaltet sein.

Im folgenden wird ein vorteilhaftes Ausführungsbeispiel der Erfindung anhand der in der Zeichnung beigefügten Figuren näher erläutert.

Es zeigen:
- Figur 1: eine Prinzipdarstellung einer Leuchte eines erfindungsgemäßen Beleuchtungssystems, und
- Figur 2: einen Ausschnitt des erfindungsgemäßen Beleuchtungssystems mit einer Vielzahl von Leuchten nach Figur 1.

In Figur 1 ist eine prinzipielle Draufsicht auf eine Leuchte 3 eines in Figur 2 dargestellten erfindungsgemäßen Beleuchtungssystems 1 dargestellt.

Die Leuchte 3 enthält in etwa in der Mitte ein elektrisches Steuergerät, wie ein elektronisches Vorschaltgerät 5, das über Zuleitungen 23 und 24 mit einer Lichtquelle 4, wie-beispielsweise einer Leuchtstofflampe, verbunden ist. Gegenüberliegend zur Lichtquelle 4 ist das elektronische Vorschaltgerät 5 mit einem Überwachungsadaptermodul 7 innerhalb der Leuchte 3 verbunden.

Das Überwachungsadaptermodul 7 ist über Steuerausgänge 16 und Netzausgänge 25 mit Steuereingängen 6 beziehungsweise Netzzuleitungen 12 des elektronischen Vorschaltgerätes 5 verschaltet. Über die Netzausgänge 25 sind die Netzzuleitungen 12 mit einer Leitungsverbindung 10 innerhalb des Überwachungsadaptermoduls 7 verbunden. Diese enden in Netzanschlüssen 11 der Leuchte 3, mit denen Netzleitungen 21, siehe Figur 2, verbindbar sind.

In zumindest einer Leitung der Leitungsverbindung 10 ist ein Unterbrechungsschalter 13 angeordnet. Dieser weist ein Relais 14 zu seiner Betätigung auf. In Figur 1 ist der Unterbrechungsschalter 13 in seiner Verbindungsstellung angeordnet, so daß die entsprechende Netzzuleitung 12 des elektronischen Vorschaltgerätes 5 mit dem entsprechenden Netzanschluß 11 in Verbindung ist.

Das Relais 14 ist mit seinen Anschlüssen mit Steuerausgängen 17 eines Steuerungsbausteins 15 verbunden. Dieser weist ebenfalls die Steuerungsausgänge 16 auf und ist über einen Eingang 18 mit einer Datenleitungsschnittstelle 9 verbunden. Unterbrechungsschalter 13 mit Relais 14, Steuerungsbaustein 15 und Datenleitungsschnittstelle 9 bilden ebenfalls einen Teil des Überwachungsadaptermoduls 7.

Die Datenleitungsschnittstelle 9 ist über entsprechende Eingänge mit Datenleitungsanschlüssen 8 beziehungsweise Datenleitungen 26, siehe auch Figur 2, verbunden. Die Netzanschlüsse 11 und die Datenleitungsanschlüsse 8 sind vorzugsweise außen an der Leuchte 3 angeordnet.

Der Steuerungsbaustein 15 enthält einen Adressenspeicher 20 zur Speicherung einer Adresse, über die die Leuchte 3 von einer Zentrateinrichtung 2, siehe Figur 2, ansprechbar ist.

In Figur 2 ist ein Ausschnitt des erfindungsgemäßen Beleuchtungssystems dargestellt. Eine Vielzahl von Leuchten 3 sind parallel bezüglich Netzleitungen 21 und Datenleitungen 26 verschaltet. Der Anschluß der verschiedenen Leuchten mit den Netzleitungen 21 beziehungsweise Datenleitungen 26 erfolgt über die entsprechenden Netzanschlüsse 11 beziehungsweise Datenleitungsanschlüsse 8. Jede der Leuchten 3 weist ein Überwachungsadaptermodul 7 nach Figur 1 auf, wobei die Leuchten 3 sich bezüglich ihrer Lichtquellen 4 und/oder elektronischen Vorschaltgeräte 5 unterscheiden können.

Die Netzleitungen 21 und Datenleitungen 26 führen zur Zentraleinrichtung 2. Diese verfügt außerdem über eine Notversorgungsspannungsquelle 19 beispielsweise in Form eines Batteriesatzes.

Die Netzleitungen 21 sind durch die Zentraleinrichtung 2 zu einer Netzspannungszuleitung 22 durchgeführt.

## Patentansprüche

1. Beleuchtungssystem (1) mit wenigstens einer mit einer Zentraleinrichtung (2) verbundene Leuchte (3), die zumindest eine Lichtquelle (4) mit dieser zugeordnetem elektronischen Steuergerät (5) aufweist, welches mit einem Steuereingang (6) zur Steuerung eines Beleuchtungsniveaus der Lichtquelle (4) ausgebildet ist,
**dadurch gekennzeichnet,**
**daß** jeder Leuchte (3) ein leuchtentypunabhängiges Überwachungsadaptermodul (7) zugeordnet ist, welches zwischen dem Steuereingang (6) des Steuergeräts (5) und einer mit der Zentraleinrichtung (2) verbundenen Datenleitung (8) zur Signaladaptierung verschaltet ist.

2. Beleuchtungssystem nach Anspruch 1,
**dadurch gekennzeichnet,**
**daß** das elektrische Steuergerät (5) ein elektronisches Vorschaltgerät ist.

3. Beleuchtungssystem nach Anspruch 1 oder 2,
**dadurch gekennzeichnet,**
**daß** das Überwachungsadaptermodul (7) innerhalb der Leuchte (3) angeordnet ist.

4. Beleuchtungssystem nach wenigstens einem der vorangehenden Ansprüche,
**dadurch gekennzeichnet,**
**daß** das Überwachungsadaptermodul (7) eine Datenleitungsschnittstelle (9) aufweist.

5. Beleuchtungssystem nach wenigstens einem der vorangehenden Ansprüche,
**dadurch gekennzeichnet,**
**daß** das Überwachungsadaptermodul (7) eine unterbrechbare Leitungsverbindung (10) zwischen einem Netzanschluß (11) der Leuchte (3) und einer Stromversorgung (Netzzuleitung 12) des Steuergeräts (5) aufweist.

6. Beleuchtungssystem nach wenigstens einem der vorangehenden Ansprüche,
**dadurch gekennzeichnet,**
**daß** der Leitungsverbindung (10) wenigstens ein steuerbarer Unterbrechungsschalter (13) zugeordnet ist.

7. Beleuchtungssystem nach wenigstens einem der vorangehenden Ansprüche,
**dadurch gekennzeichnet,**
**daß** der Unterbrechungsschalter (13) ein Relais aufweist.

8. Beleuchtungssystem nach wenigstens einem der vorangehenden Ansprüche,
**dadurch gekennzeichnet,**
**daß** das Überwachungsadaptermodul (7) einen Steuerungsbaustein (15) mit Steuerausgängen (16, 17) zumindest zum Unterbrechungsschalter (13) und zum Steuereingang (6) des Steuergerätes (5) aufweist, wobei ein Eingang (18) des Steuerungsbausteins (15) mit der Datenleitungsschnittstelle (9) verbunden ist.

9. Beleuchtungssystem nach wenigstens einem der vorangehenden Ansprüche,
**dadurch gekennzeichnet,**
**daß** die Datenleitungsschnittstelle (9) eine Multifunktionsschnittstelle ist.

10. Beleuchtungssystem nach wenigstens einem der vorangehenden Ansprüche,
**dadurch gekennzeichnet,**
**daß** die Datenleitungsschnittstelle (9) mit einer Netzleitung (21) und/oder der Leitungsverbindung (26) als Datenleitung verschaltet ist.

11. Beleuchtungssystem nach wenigstens einem der vorangehenden Ansprüche,
**dadurch gekennzeichnet,**
**daß** das elektrische Steuergerät (5) ein Hochfrequenz-Steuergerät ist.

12. Beleuchtungssystem nach wenigstens einem der vorangehenden Ansprüche,
**dadurch gekennzeichnet,**
**daß** das elektrische Steuergerät (5) mit einer Notversorgungsspannungsquelle insbesondere zur Notbeleuchtung verbindbar ist.

13. Beleuchtungssystem nach wenigstens einem der vorangehenden Ansprüche,
**dadurch gekennzeichnet,**
**daß** das Überwachungsadaptermodul (7) einen Adressenspeicher (20) insbesondere zur Eigenzuordnung einer von der Zentraleinrichtung (2) ansprechbaren Adresse aufweist.

14. Beleuchtungssystem nach wenigstens einem der vorangehenden Ansprüche,
**dadurch gekennzeichnet,**
**daß** eine Vielzahl von Leuchten (3) mit jeweils zugeordnetem Überwachungsadaptermodul (7) parallel bezüglich Netzleitung (21) und/oder Datenleitung (8) verschaltet sind.

## Claims

1. Lighting system (1) with at least one lamp (3) which is connected to a central device (2) and which comprises at least one light source (4) with, associated therewith, an electronic control device (5) which is designed with a control input (6) for control of a lighting level of the light source (4), **characterised in that** associated with each lamp (3) is a monitoring adapter module (7) which is independent of the type of lamp and which is wired between the control input (6) of the control device (5) and a data line (8) connected to the central device (2) for signal adaptation.

2. Lighting system according to claim 1, **characterised in that** the electric control device (5) is an electronic ballast.

3. Lighting system according to claim 1 or 2, **characterised in that** the monitoring adapter module (7) is arranged inside the lamp (3).

4. Lighting system according to one or more of the preceding claims, **characterised in that** the monitoring adapter module (7) comprises a data line interface (9).

5. Lighting system according to one or more of the preceding claims, **characterised in that** the monitoring adapter module (7) comprises a line connection (10) which can be interrupted between a mains connection (11) of the lamp (3) and a power supply (mains supply line 12) of the control device (5).

6. Lighting system according to one or more of the preceding claims, **characterised in** chat associated with the line connection (10) is at least one controllable break switch (13).

7. Lighting system according to one or more of the preceding claims, **characterised in that** the break switch (13) comprises a relay.

8. Lighting system according to one or more of the preceding claims, **characterised in that** the monitoring adapter module (7) comprises a control module (15) with control outputs (16, 17) at least to the break switch (13) and to the control input (6) of the control device (5), wherein an input (18) of the control module (15) is connected to the data line interface (9).

9. Lighting system according to one or more of the preceding claims, **characterised in that** the data line interface (9) is a multi-function interface.

10. Lighting system according to one or more of the preceding claims, **characterised in that** the data line interface (9) is wired to a mains line (21) and/or the line connection (26) as a data line.

11. Lighting system according to one or more of the preceding claims, **characterised in that** the electric control device (5) is a high-frequency control device.

12. Lighting system according to one or more of the preceding claims, **characterised in that** the electric control device (5) can be connected to an emergency supply voltage source, in particular for emergency lighting.

13. Lighting system according to one or more of the preceding claims, **characterised in that** the monitoring adapter module (7) comprises an address memory (20), in particular for self-allocation of an address to which requests can be sent from the central device (2).

14. Lighting system according to one or more of the preceding claims, **characterised in that** a plurality of lamps (3) each with associated monitoring adapter module (7) are wired in parallel with respect to mains line (21) and/or data line (8).

## Revendications

1. Système d'éclairage (1) comportant au moins une lampe (3) qui est reliée à un dispositif central (2) et comporte au moins une source de lumière (4) équipée d'un appareil de commande électronique (5) associé à cette source et qui est équipé d'une entrée de commande (6) pour commander un niveau d'éclairage de la source de lumière (4),
**caractérisé en ce qu'**à chaque lampe (3) est associé un module d'adaptateur de contrôle (7) qui est indépendant du type de lampe et est branché entre l'entrée de commande (6) de l'appareil de commande (5) et une ligne de transmission de données (8) reliée au dispositif central (2), pour l'adaptation de signaux.

2. Système d'éclairage selon la revendication 1,
**caractérisé en ce que** l'appareil de commande électrique (5) est un ballast électronique.

3. Système d'éclairage selon la revendication 1 ou 2, **caractérisé en ce que** le module d'adaptateur de contrôle (7) est disposé à l'intérieur de la lampe (3).

4. Système d'éclairage selon au moins l'une des revendications précédentes, **caractérisé en ce que** le module d'adaptateur de contrôle (7) comporte une interface (9) de la ligne de transmission de données.

5. Système d'éclairage selon au moins l'une des revendications précédentes, **caractérisé en ce que** le module d'adaptateur de contrôle (7) comporte une liaison de ligne (10) pouvant être interrompue entre une borne (11) de raccordement de la lampe (3) du réseau et une alimentation en courant (ligne d'alimentation du réseau (12)) de l'appareil de commande (5).

6. Système d'éclairage selon au moins l'une des revendications précédentes, **caractérisé en ce qu'**au moins un interrupteur commandable (13) est associé à la liaison de ligne (10).

7. Système d'éclairage selon au moins l'une des revendications précédentes, **caractérisé en ce que** l'interrupteur (13) comporte un relais.

8. Système d'éclairage selon au moins l'une des revendications précédentes, **caractérisé en ce que** le module d'adaptateur de contrôle (7) comporte un module de commande (15) comportant des sorties de commande (16,17) reliées au moins à l'interrupteur (13) et à l'entrée de commande (6) de l'appareil de commande (5), une entrée (18) du module de commande (15) étant reliée à l'interface (9) de la ligne de transmission de données.

9. Système d'éclairage selon au moins l'une des revendications précédentes, **caractérisé en ce que** l'interface (9) de la ligne de transmission de données est une interface multifonctions.

10. Système d'éclairage selon au moins l'une des revendications précédentes, **caractérisé en ce que** l'interface (9) de la ligne de données est connectée à la ligne (21) de raccordement au réseau et/ou à la liaison en forme de ligne (26) agencée sous la forme d'une ligne de transmission de données.

11. Système d'éclairage selon au moins l'une des revendications précédentes, **caractérisé en ce que** l'appareil de commande électrique (5) est un appareil de commande à haute fréquence.

12. Système d'éclairage selon au moins l'une des revendications précédentes, **caractérisé en ce que** l'appareil de commande électrique (5) peut être relié à une source de tension d'alimentation de secours, notamment pour un éclairage de secours.

13. Système d'éclairage selon au moins l'une des revendications précédentes, **caractérisé en ce que** le module d'adaptateur de contrôle (7) comporte une mémoire d'adresses (20) notamment pour l'association propre d'une adresse pouvant être appelée par le dispositif central (2).

14. Système d'éclairage selon au moins l'une des revendications précédentes, **caractérisé en ce qu'**une multiplicité de lampes (3) sont connectées à un module d'adaptateur de contrôle respectivement associé (7), et ce en parallèle avec la ligne (21) de raccordement au réseau et/ou avec la ligne de transmission de données (8).
